# EUROPÄISCHE PATENTSCHRIFT

(11) **EP 1 318 358 B1**
(45) Veröffentlichungstag und Bekanntmachung des Hinweises auf die Patenterteilung: **17.03.2010**
(21) Anmeldenummer: 02026211.9
(22) Anmeldetag: 26.11.2002
(51) Int. Cl.: F24F 11/04, F24F 13/14

(54) **Strömungsmengenregler**
Flow rate controller
Régulateur de débit

(30) Priorität: 04.12.2001 DE 20119695 U; 04.02.2002 DE 10204389
(43) Veröffentlichungstag der Anmeldung: 11.06.2003
(73) Patentinhaber: Siegwart, Emil, 66280 Sulzbach-Neuweiler (DE)
(72) Erfinder: Siegwart, Emil, 66280 Sulzbach-Neuweiler (DE)
(74) Vertreter: Bernhardt, Winfrid

(56) Entgegenhaltungen:
- EP-A- 0 627 601
- WO-A-98/30086
- DE-A1- 2 618 037
- DE-A1- 2 758 352
- US-A- 3 955 595

## Beschreibung

Die Erfindung betrifft einen Strömungsmengenregler für eine Luftleitung einer Klimaanlage,
bei dem in einem Gehäuse eine Klappe auf einer nahe der Querschnittsmittelachse angeordneten Achse gelagert ist, die nahe der Achse gewinkelt ist, wobei ihr einer Schenkel in Öffnungsstellung im wesentlichen parallel zur Leitungsachse in Strömungsrichtung nach hinten und ihr anderer Schenkel in Schließstellung im wesentlichen rechtwinklig zur Leitungsachse ausgerichtet ist,
und ein an einer die Gehäusewand durchsetzenden Stange gehaltertes Federelement an einem an der Klappe befestigten Hebelarm derart angreift, dass der Kraftangriffspunkt bei Drehung der Klappe aus der Öffnungsstellung in die Schließstellung einen Kreisbogen beschreibt, der am Anfang schräger zur Federkraftrichtung steht als am Ende,
und die Stange mittels einer außen auf der Gehäusewand angeordneten Einrichtung verstellbar ist und so eine gewünschte, einer bestimmten einzuregeinden Strömungsmenge entsprechende Vorspannung des Federelements einzustellen erlaubt.

Ein solcher Strömungsmengenregler ist durch Benutzung bekannt sowie aus den DE 23 33 694, DE 24 48 271, DE 26 18 037, DE 27 58 352, DE 28 23 735, DE 28 35 052 und DE 33 32 529.

Aus der US 3,955,559 geht ein Strömungsmengenregler hervor, bei dem die Strömung mit Hilfe eines auf Druck belasteten Federelements reguliert wird, das aus mehreren Schraubenfedern mit unterschiedlichen Federkonstanten zusammengesetzt ist.

Der Erfindung liegt die Aufgabe zugrunde, den eingangs genannten Strömungsmengenregler funktionsgenauer und in einem erweiterten Umfang nutzbar zu machen.

Gemäß der Erfindung wird dieser Zweck erfüllt, indem das Federelement durch eine Mehrzahl aneinandergesetzter Schraubenfedern von verschiedener Kennlinie gebildet ist und der Federweg der Schraubenfeder mit flacherer Kennlinie durch einen Anschlag begrenzt ist.

Mit einem solchen Federelement ist eine genauere Anpassung der durch das Federelement auf die Klappe ausgeübten Kraft an die zur Einregelung einer bestimmten Strömungsmenge aufzubringende Kraft möglich und damit eine genauere Regelung. Denn die Geradlinigkeit der Federkennlinien, die bei den vorgeschlagenen zusammengesetzten Schraubenfedern wiederum eine geradlinige Kennlinie ergibt, so dass insoweit die zusammengesetzte Feder auch durch eine einzige Feder ersetzt werden könnte, ist in der Praxis so nicht vorhanden. Es ergibt sich vielmehr eine Krümmung.

Durch den Anschlag ist bei weiterer Längung des Federelements nur die Schraubenfeder mit steilerer Kennlinie wirksam und es kommt theoretisch eine geknickte, praktisch aber eine gebogene Federkennlinie des Gesamt-Federelements heraus. Jedenfalls mit dieser Ausgestaltung des Federelements kann der Regelbereich auf kleinere wie auch auf größere Stömungsmengen erweitert werden.

Weiter im einzelnen wird vorgeschlagen, die Schraubenfedern mittels eines Kupplungsstücks zusammenzusetzen, das ein den Federwindungen angepasstes Außengewinde aufweist, so dass die beiden Federenden daraufgeschraubt werden können.
Der genannte Anschlag kann und soll dann in der Weise verwirklicht werden, dass die Feder mit flacherer Kennlinie und das Kupplungsstück von einem Zuganker durchsetzt sind, an dessen Ende ein Kopf angeordnet ist, an dem das auf dem Zuganker verschiebbare Kupplungsstück anstößt.

Zur weiteren Verfeinerung der Anpassung der Federkräfte an die erforderlichen Regelkräfte soll die Halterung des Federelements an der Stange ein Gelenkteil umfassen, so dass eine saubere, nicht von Biegekräften überlagerte, Federausziehung zustande kommt.

Vorzugsweise besteht das Gelenkteil aus einer gelenkig an der Stange angebrachten Hülse, in die ein Kupplungsstück mit einem den Federwindungen angepassten Außengewinde eingeschraubt ist, auf das das Ende der Schraubenfeder aufgeschraubt ist, oder die ein den Federwindungen angepasstes Innengewinde aufweist, in das das Ende der Schraubenfeder unmittelbar eingeschraubt ist.

Die Zeichnungen geben ein Ausführungsbeispiel der Erfindung wieder.
Fig. 1 zeigt einen Schnitt durch einen Strömungsmengenregler,
Fig. 2 zeigt eine Ansicht des Strömungsmengenreglers gemäß Fig. 1 von links,
Fig. 3 zeigt ein Federelement im Längsschnitt,
Fig. 4 zeigt ein weiteres Federelement im Längsschnitt und
Fig. 5 zeigt ein Einzelteil der Federelemente, teils im Längsschnitt und teils in Ansicht.

Der Strömungsmengenregler besteht im wesentlichen aus einer in einem Gehäuse 1 angeordneten Klappe 2, die durch Federkraft in einer den Strömungsquerschnitt mehr oder weniger verschließenden Stellung gehalten ist.

Das Gehäuse 1 setzt sich aus zwei ebenen Gehäusewänden 4 und zwei zweifach flach abgekanteten Gehäusewänden 5 zusammen. Alle Gehäusewände 4 und 5 sind am Eingang und am Ausgang des Strömungsmengenreglers zu einem umlaufenden Flansch 6 abgewinkelt. Mit den beiden Flanschen ist der Strömungsregler in einen Luftkanal desselben rechteckigen Querschnitts einzusetzen.
Die abgekanteten Gehäusewände gliedern sich jeweils in einen kürzeren schrägen Abschnitt 7, einen zur Achse des Strömungsmengenreglers parallelen Abschnitt 8 und einen längeren schrägen Abschnitt 9.

Die Klappe 2 ist an den Gehäusewänden 4 gelagert. Sie hat einen winkelförmigen Querschnitt. In dem Winkel liegt ihre Achse 15, die die Gehäusewände 4 durchstößt und in auf der Außenseite der Gehäusewände 4 angebrachten Lagern 16 endet.

Aus dem Winkel der Klappe 2 stehen femer zwei Hebelarme 17 aus, im ganzen dreieckigen, Blechen von der Klappe ab. Sie sind jeweils eine einen Schlitz in der Klappe durchstoßende Fortsetzung einer auf der Außenseite des Winkels angeordneten, die Form eines Kreisausschnitts aufweisenden Blechscheibe 18, die zwei weitere Schlitze in der Klappe 2 mit hinter der Klappe abgeplatteten Befestigungslaschen 10 durchsetzt. Die Blechscheiben 18 dienen dem Gewichtsausgleich der Klappe 2 in bezug auf die Achse 15.

An einem Knopf 20 der Hebelarme 17 ist jeweils ein Federelement 41 eingehängt, das eine Halterung aufweist wie folgt:
Auf der einen Gehäusewand 5 sitzt ein Stutzen 23 und auf diesem eine durchsichtige Kunststoffhülse 25. In die Kunststoffhülse 25 ragt das eine Ende einer Stange 28, deren Stellung in bezug auf die Gehäusewand 5, weiter oder weniger weit herausgezogen, durch in der Hülse angeordnete Einrichtungen fixiert werden kann.

Am anderen, in den Strömungsquerschnitt ragenden Ende der Stange 28 ist über ein Gelenkteil 33 das Federelement 41 befestigt.
Das Gelenkteil 33 hat die Gestalt einer (in Fig. 1 unvollständig dargestellten) Hülse. Die Stange 28 ragt knapp in die eine Hälfte der Hülse hinein und ist durch einen Querstift 34 gelenkig mit ihr verbunden. In der anderen Hälfte ist ein Kupplungsstück 35 in die Hülse eingeschraubt, das etwa zur Hälfte herausragt und mit einem dem Federelement 41 angepassten Außengewinde 36 versehen ist, so dass das Ende des Federelements 41 daraufgeschraubt werden konnte. Das Kupplungsstück 35 ist in Fig. 6 in größerem Maßstab allein dargestellt.

Die durchsichtigen Kunststoffhülsen 25 sind mit einer, in Fig. 2 herausgezeichneten, Skala versehen, anhand derer die gewünschte einzuregelnde Strömungsmenge durch entsprechende Einstellung des Querteils 29 und damit Vorspannung der Federelemente 41 eingestellt werden kann.

An Konsolen 37 der Gehäusewände 4, die nur geringfügig in den Strömungsquerschnitt hineinstehen, sind pneumatische Schwingungsdämpfer 38 bei 39 angelenkt, die andererseits bei 40 mit der Klappe 2 gelenkig verbunden sind.

Fig. 3 zeigt die Konstruktion des Federelements 41 in größerem Maßstab und mit einer einfacheren Halterung:

Das Federelement 41 ist aus zwei Zugfedern 42 und 43 von unterschiedlicher Federkennlinie zusammengesetzt. Dazu dient wiederum das bereits beschriebene, in Fig. 5 dargestellte Kupplungsstück, auf das hier die beiden Federenden bis zum Anstoß aneinander (in Fig. 3 und 4 unten) aufgeschraubt sind.
Fig. 1 und 2 zeigen die an dem Knopf eingehakten, schwächeren Zugfedern 42 stärker ausgezogen als die beiden anderen, an der Halterung des Federelements 41 befestigten Zugfedern 43.

Das, mit 44 bezeichnete, Federelement nach Fig. 4 ist gegenüber dem Federelement 41 ergänzt um einen Zuganker 45. Der Zuganker 45 besteht aus einer eine Bohrung 46 in dem Kupplungsstück 35 verschieblich durchsetzenden und am anderen Ende der schwächeren Zugfeder 42 festgehaltenen Kopfschraube. Festgehalten ist die Kopfschraube durch Einschrauben in ein im Prinzip gleiches Teil 47 wie das Kupplungsstück 35.
Ist das Federelement 44 ausgezogen bis zum Anschlagen des Schraubenkopfes 48 an dem Kupplungsstück 35, so ist anschließend allein noch die stärkere Zugfeder 43 wirksam und die Federkennlinie steiler. In der Praxis ergibt sich jedoch statt eines Knicks eine im ganzen gekrümmte Federkennlinie.
Es könnte auch die schwächere Zugfeder 42 im Anschluß an das Gelenkteil 33 angeordnet und der Zuganker 45 dort in das Kupplungsstück 35 eingeschraubt sein.

Fig. 1 zeigt die Klappe 2 in der Schließstellung, d.h. bei niedrigster eingestellter Strömungsmenge und höchstem Vordruck. In der Öffnungsstellung, d.h. der anderen Endstellung, liegt der nach hinten gerichtete Schenkel 50 der Klappe 2 an den Konsolen 37 an und der andere Schenkel 51 steht schräg nach vorne. Da in jeder Stellung der Klappe 2 der Schenkel 51 stärker belastet wird als der Schenkel 50, sucht die Strömung die Klappe 2 gegen die Kraft der Federelemente 41 bzw. 44 zu schließen.

## Patentansprüche

1. Strömungsmengenregler für eine Luftleitung einer Klimaanlage,
bei dem in einem Gehäuse (1) eine Klappe (2) auf einer nahe der Querschnittsmittelachse angeordneten Achse (15) gelagert ist, die nahe der Achse (15) gewinkelt ist, wobei ihr einer Schenkel (50) in Öffnungsstellung im wesentlichen parallel zur Leitungsachse in Strömungsrichtung nach hinten und ihr anderer Schenkel (51) in Schließstellung im wesentlichen rechtwinklig zur Leitungsachse ausgerichtet ist,
und ein an einer die Gehäusewand durchsetzenden Stange (28) gehaltertes Federelement (41;44) an einem an der Klappe (2) befestigten Hebelarm (17) derart angreift, dass der Kraftangriffspunkt bei Drehung der Klappe (2) aus der Öffnungsstellung in die Schließstellung einen Kreisbogen beschreibt, der am Anfang schräger zur Federkraftrichtung steht als am Ende,
und die Stange (28) mittels einer außen auf der Gehäusewand angeordneten Einrichtung verstellbar ist und so eine gewünschte, einer bestimmten einzuregelnden Strömungsmenge entsprechende Vorspannung des Federelements (41;44) einzustellen erlaubt,
**dadurch gekennzeichnet,**
**dass** das Federelement (41;44) durch eine Mehrzahl aneinandergesetzter Schraubenfedern (42;43) von verschiedener Kennlinie gebildet ist und der Federweg der Schraubenfeder (42) mit flacherer Kennlinie durch einen Anschlag (48) begrenzt ist.

2. Strömungsmengenregler nach Anspruch 1,
**dadurch gekennzeichnet,**
**dass** die Schraubenfedern (42;43) mittels eines Kupplungsstücks (35) zusammengesetzt sind, das ein den Windungen der Federn angepasstes Außengewinde (36) aufweist und auf das die Enden der Schraubenfedern (42;43) aufgeschraubt sind.

3. Strömungsmengenregler nach den Ansprüchen 1 und 2,
**dadurch gekennzeichnet,**
**dass** die Schraubenfeder (42) mit flacherer Kennlinie und das Kupplungsstück (35) von einem Zuganker (45) durchsetzt sind, an dessen Ende ein Kopf (48) als der genannte Anschlag angeordnet ist, an dem das auf dem Zuganker (45) verschiebbare Kupplungsstück (35) anstößt.

4. Strömungsmengenregler nach einem der Ansprüche 1 bis 3,
**dadurch gekennzeichnet,**
**dass** die Halterung des Federelements (41;44) an der Stange (28) ein Gelenkteil (33) umfasst, vorzugsweise eine gelenkig an der Stange angebrachte Hülse, in die ein Kupplungsstück (35) mit einem den Federwindungen angepassten Außengewinde (36) eingeschraubt ist, auf das das Ende der Schraubenfeder (43) aufgeschraubt ist, oder die ein den Federwindungen angepasstes Innengewinde aufweist, in das das Ende der Schraubenfeder unmittelbar eingeschraubt ist.

## Claims

1. Flow rate controller for an air conduit of an air-conditioning system, in which, in a housing (1), a flap (2) is mounted on an axis (15) arranged near the cross-sectional mid-axis which is angled near the axis (15), its one leg (50), in the opening position, being oriented rearwards in the flow direction, essentially parallel to the line axis, and its other leg (51), in the closing position, being oriented essentially at right angles to the line axis, and a spring element (41; 44) held on a rod (28) passing through the housing wall engages on a lever arm (17) fastened to the flap (2), in such a way that, during the rotation of the flap (2) out of the opening position into the closing position, the force engagement point describes a circle arc which stands more obliquely to the spring-force direction at the start than at the end, and the rod (28) is adjustable by means of a device arranged on the outside of the housing wall and thus makes it possible to set a desired prestress of the spring element (41; 44) which corresponds to a specific flow rate to be adopted, **characterized in that** the spring element (41; 44) is formed via a plurality of helical springs (42; 43) of different characteristic curve which are placed one against the other, and the spring excursion of the helical spring (42) having a flatter characteristic curve is limited by a stop (48).

2. Flow rate controller according to Claim 1, **characterized in that** the helical springs (42; 43) are assembled by means of a coupling piece (35) which has an external thread (36) adapted to the turns of the springs and onto which the ends of the helical springs (42; 43) are screwed.

3. Flow rate controller according to Claims 1 and 2, **characterized in that** the helical spring (42) having a flatter characteristic curve and the coupling piece (35) are penetrated by a tie (45), at the end of which is arranged a head (48), as the said stop, against which the coupling piece (35) displaceable on the tie (45) butts.

4. Flow rate controller according to one of Claims 1 to 3, **characterized in that** the holder of the spring element (41; 44) on the rod (48) comprises an articulated part (33), preferably a sleeve which is attached to the rod in an articulated manner and into which a coupling piece (35) is screwed by means of an external thread (36) which is adapted to the spring turns and onto which the end of the helical spring (43) is screwed, or which sleeve has an internal thread which is adapted to the spring turns and into which the end of the helical spring is screwed directly.

## Revendications

1. Régulateur de débit quantitatif pour un conduit d'air d'une installation de climatisation, dans lequel un clapet (2) est monté dans un boîtier (1) sur un axe (15) agencé proche de l'axe médian de la section transversale et est coudé au voisinage de l'axe (15), l'une de ses branches (50) étant orientée, dans la position ouverte, essentiellement parallèlement à l'axe du conduit vers l'arrière en direction d'écoulement et son autre branche (51) étant orientée, dans la position fermée, essentiellement à angle droit par rapport à l'axe du conduit,
et un élément à ressort (41 ; 44), maintenu sur une tige (28) qui traverse la paroi du boîtier, attaque un bras de levier (17) fixé sur le clapet (2) de telle manière que le point d'attaque des forces décrit, lors de la rotation du clapet (2) depuis la position ouverte jusque dans la position fermée, un arc de cercle qui forme par rapport à la direction de la force du ressort un angle plus accentué au début qu'à la fin,
et la tige (28) est réglable au moyen d'un système agencé à l'extérieur sur la paroi du boîtier et permet ainsi de régler une précontrainte de l'élément à ressort (41 ; 44) qui correspond à des débits quantitatifs déterminés à réguler,
**caractérisé en ce que**
l'élément à ressort (41 ; 44) est formé par une pluralité de ressorts hélicoïdaux (42 ; 43) posés les uns contre les autres et présentant des lignes caractéristiques différentes, et la course élastique du ressort hélicoïdal (42) présentant une ligne caractéristique plus plate est limitée par une butée (48).

2. Régulateur de débit quantitatif selon la revendication 1,
**caractérisé en ce que** les ressorts hélicoïdaux (42 ; 43) sont regroupés au moyen d'une pièce d'accouplement (35), qui comprend un pas de vis extérieur (36) adapté aux spires des ressorts, et sur lequel sont vissées les extrémités des ressorts hélicoïdaux (42 ; 43).

3. Régulateur de débit quantitatif selon les revendications 1 et 2,
**caractérisé en ce que** le ressort hélicoïdal (42) présentant une ligne caractéristique plus plate et la pièce d'accouplement (35) sont traversés par un ancrage de traction (45), à la tête duquel est agencée une tête (48) qui constitue la butée précitée contre laquelle vient buter la pièce d'accouplement (35) déplaçable sur l'ancrage de traction (45).

4. Régulateur de débit quantitatif selon l'une des revendications 1 à 3,
**caractérisé en ce que** le montage de l'élément à ressort (41 ; 44) sur la tige (28) comprend une pièce d'articulation (33), de préférence une douille montée de façon articulée sur la tige, dans laquelle est vissée une pièce d'accouplement (35) comportant un pas de vis extérieur (36) adapté aux spires de ressort, sur lequel est vissée l'extrémité du ressort hélicoïdal (43), ou comportant un pas de vis intérieur adapté aux spires des ressorts et dans lequel est vissée directement l'extrémité du ressort hélicoïdal.
